# EUROPÄISCHE PATENTSCHRIFT

(11) **EP 1 674 817 B1**
(45) Veröffentlichungstag und Bekanntmachung des Hinweises auf die Patenterteilung: **11.03.2009**
(21) Anmeldenummer: 05027946.2
(22) Anmeldetag: 20.12.2005
(51) Int. Cl.: F42B 10/06, F42C 19/08

(54) **Patrone**
Cartridge
Cartouche

(30) Priorität: 22.12.2004 DE 102004062931
(43) Veröffentlichungstag der Anmeldung: 28.06.2006
(73) Patentinhaber: Rheinmetall Waffe Munition GmbH, 29345 Unterlüss (DE)
(72) Erfinder: Heitmann, Thomas, 29345 Unterlüss (DE)
(74) Vertreter: Dietrich, Barbara

(56) Entgegenhaltungen:
- BE-A- 433 653
- DE-A- 3 409 017
- US-A- 2 793 590
- US-A- 2 872 864
- US-A- 4 887 534
- US-A- 4 936 219
- US-A1- 2002 124 760

## Beschreibung

Die Erfindung betrifft eine Patrone mit einer an dem Hülsenboden befestigten verbrennbaren Treibladungshülse und einem leitwerkstabilisierten Geschoß, dessen Leitwerk in die mit einer Treibladungspulver gefüllten Treibladungshülse ragt, und wobei an dem Hülsenboden ein zentraler, sich in Richtung der Längsachse der Patrone erstreckender Treibladungsanzünder angeordnet ist.

Eine derartige Patrone ist beispielsweise aus der DE 41 38 269 A1 bekannt. Bei dieser bekannten Patrone erstreckt sich der Treibladungsanzünder annähernd bis zu dem heckseitigen Ende des Leitwerkes des Geschosses. Insbesondere bei Geschossen, deren Leitwerke sich sehr weit in das Innere der Treibladungshülse hinein erstrecken, sind daher nur sehr kurze Treibladungsanzünder verwendbar, was zu einer ungleichmäßigen Zündausbreitung innerhalb der Treibladung führen kann.

Aus der DE 19741842 A1 ist ferner eine Patrone bekannt, bei der das Leitwerk heckseitig eine Ausnehmung geringer Tiefe aufweist. Um zu vermeiden, daß Pulverkörner der Treibladung in diese Ausnehmung gelangen, ist ein Formkörper vorgesehen, der sich bis in die Ausnehmung des Leitwerkes erstreckt und in den der Treibladungskörper hineinragt. Auch bei dieser bekannten Patrone sind nur relativ kurze Treibladungsanzünder verwendbar, wenn sich das Leitwerk des Geschosses heckseitig weit in die Treibladungshülse hinein erstreckt.

Eine patronierte Munition für Rohrwaffen wird in der DE 34 09 017 A1 beschreiben. Ein Geschosskörper reicht dabei mit seinem das Stabilisierungsleitwerk tragenden Geschossheck bis unmittelbare Bodennähe der Treibladungshülse und enthält einen über das Leitwerk hinausreichenden und von der Treibladungshülse beim Abschuss trennbaren massiven Ansatz. Der heckseitige Teil des Geschosskörpers ist ausgehend vom Boden bis wenigstens zu einem bis zur Mitte der Treibladungshülse reichenden Längenbereich von einem mantelförmigen verbrennbaren Anzündelement umhüllt. Das Stabilisierungsleitwerk besteht aus einer Befestigungshülse und Stabilisierungsflügeln, welche auf dem Außenmantel der Hülse angeordnet sind. Die Stabilisierungsflügel sind ihrerseits durch die Befestigungshülse über den gesamten Bereich der Befestigungshülse mit dem Geschosskörperansatz verbunden.

Ausgehend von diesem Stand Technik liegt der Erfindung die Aufgabe zugrunde, eine Patrone mit einem Geschoß anzugeben, das ein starres Flügelleitwerk mit weit nach hinten ragende Flügelenden besitzt, wobei die Länge des Treibladungsanzünders länger gewählt werden kann, als dieses bei vergleichbaren bekannten Patronen der Fall ist.

Diese Aufgabe wird erfindungsgemäß durch die Merkmale der nebengeordneten Ansprüche 1 und 3 gelöst. Weitere, besonders vorteilhafte Ausgestaltungen der Erfindung offenbaren die abhängigen Ansprüche.

Die Erfindung beruht im wesentlichen auf dem Gedanken, daß die Leitwerksflügel nur in einem vorderen Teilbereich mit einem Leitwerksträger verbunden sind und der sich heckseitig an den Leitwerksträger anschließende, von den Leitwerksflügeln umgebende Kernbereich zur Aufnahme des Treibladungsanzünders herangezogen wird.

Um zu vermeiden, daß Pulverkörner der Treibladung in den heckseitigen freien Kembereich gelangen, ist eine umfangsseitig mit Öffnungen versehene rohrförmige Hülse vorgesehen, an der sich die heckseitigen Bereiche der Leitwerksflügel abstützen, wobei die umfangsseitigen sowie die gegebenenfalls stirnseitigen Öffnungen jeweils einen Durchmesser aufweisen, der kleiner als der Durchmesser der die Leitwerksflügel umgebenden Treibladungspulverkömer gewählt ist. Vorzugsweise ist die rohrförmige Hülse heckseitig außerhalb des Bereiches, durch den der Treibladungsanzünder in die Hülse eingeführt ist, durch eine Trennwand verschlossen, die seitlich mit der verbrennbaren Treibladungshülse verbunden sein kann, derart, daß zwischen dem Hülsenboden und der Trennwand eine erste Teilladung angeordnet ist und sich leitwerkseitig an die erste Teilladung eine zweite Teilladung anschließt.

Alternativ zur Verwendung einer rohrförmigen Hülse können auch mehrere, axial hintereinander angeordnete, ringförmige Teilkörper vorgesehen werden, in die der vordere Bereich des Treibladungsanzünders ragt. Der gegenseitige Abstand der ringförmigen Teilkörper muß dann derart gewählt werden, daß er kleiner als der Durchmesser der die Leitwerksflügel umgebenden Pulverkörner der Treibladung ist.

Die rohrförmige Hülse oder die ringförmigen Teilkörper können aus einem verbrennbaren Material, aber auch aus Metall bestehen.

Bei einer weiteren Ausführungsform der Erfindung sind die rohrförmige Hülse oder die ringförmigen Teilkörper außenseitig in axialer Richtung derart geschlitzt ausgebildet, daß die Flügelenden sich in Umfangsrichtung an den Wandbereichen der entsprechenden Schlitze abstützen.

Weitere Einzelheiten und Vorteile der Erfindung ergeben sich aus den folgenden anhand von Figuren erläuterten Ausführungsbeispielen. Es zeigen:
Fig.1 einen Längsschnitt durch den heckseitigen Bereich eines ersten Ausführungsbeispieles einer erfindungsgemäßen Patrone;
Fig.2 einen Längsschnitt durch einen heckseitigen Teilbereich einer Patrone eines zweiten Ausführungsbeispieles einer erfindungsgemäßen Patrone;
Fig.3 einen vergrößerten Querschnitt der in Fig.2 dargestellten Patrone entlang der dort mit III-III bezeichneten Schnittlinie.

In Fig.1 ist mit 1 eine Patrone bezeichnet. Diese umfaßt eine an einem Hülsenboden 2 befestigte zweiteilige Treibladungshülse 3 aus einem verbrennbaren Material und ein Geschoß 4 mit einem weit in das Innere 5 der Treibladungshülse 3 reichenden starren Leitwerk 6. An dem Hülsenboden 2 ist ein zentraler, sich in Richtung der Längsachse 7 der Patrone 1 erstreckender Treibladungsanzünder 8 angeordnet.

Erfindungsgemäß ist vorgesehen, daß die Leitwerksflügel 9 des Leitwerkes 6 nur in einem vorderen Teilbereich mit einem Leitwerksträger 10 verbunden sind. Heckseitig ist der Leitwerksträger 10 durch eine umfangsseitig mit Öffnungen 11 versehene rohrförmige Hülse 12 ersetzt, in welche der Treibladungsanzünder 8 hineinreicht.

Die umfangsseitigen Öffnungen 11 der rohrförmigen Hülse 12 weisen einen Durchmesser auf, der einerseits möglichst groß sein sollte, damit bei Zündung des Treibladungsanzünders 8 dieser die Treibladung 13 im Bereich des Leitwerkes 6 möglichst ungestört anzündet. Andererseits dürfen die Öffnungen 11 aber nicht größer sein als der Durchmesser der Pulverkörner der entsprechenden Treibladung 13, damit keine Pulverkörner in das Innere der rohrförmigen Hülse 12 gelangen. Gleiches gilt auch für die sich vorderseitig zwischen der rohrförmigen Hülse 12 und dem Leitwerksträger 10 ergebende Öffnung 100.

Wie Fig.1 entnehmbar, ist das hintere Antriebsteil 17 durch eine Trennwand 14 zwischen der Treibladungshülse 3 und dem Treibladungsanzünder 8 verschlossen. Die Trennwand 14 ist seitlich mit der Treibladungshülse 3 verbunden, derart, daß zwischen dem Hülsenboden 2 und der Trennwand 14 eine erste Teilladung 15 angeordnet ist und sich leitwerkseitig an die erste Teilladung 15 eine zweite Teilladung 16 anschließt.

Zur Montage der erfindungsgemäßen Patrone 1 wird zuerst das hintere Antriebsteil 17 mit Hülsenboden 2, erstem Hülsenteil 18 der Treibladungshülse 3, Federblech 19, Sicherungsring 20 und Treibladungsanzünder 8 verbunden und anschließend die erste Teilladung 15 von oben in das Hülsenteil eingefüllt sowie das hintere Antriebsteil mit der Trennwand 14 (z.B. einem Laboriertuch aus Seide) verschlossen.

Zur Herstellung des vorderen Antriebsteiles 21 wird das Geschoß 4 auf den Kopf gestellt und das zweite Hülsenteil 22 mit einem Hülsendeckel (nicht dargestellt) verbunden. In das Leitwerk 6 wird dann die rohrförmige Hülse 12 (z.B. aus verbrennbarem Hülsenmaterial) geschoben und die zweite Teilladung 16 von oben um die rohrförmige Hülse 12 herum in das zweite Hülsenteil 22 geschüttet.

Abschließend wird das hintere Antriebsteil 17 auf das vordere Antriebsteil 21 geschoben, und die beiden Hülsenteile werden miteinander verklebt.

Alternativ zu dem vorstehend beschriebenen Verfahren ist es auch möglich, das vordere Antriebsteil 21 zwischen der rohrförmigen Hülse 12 und der Treibladungshülse 3 mit einer Trennwand zu versehen. In diesem Fall wird dann abschließend das vordere Antriebsteil 21 auf das hintere Antriebsteil 17 geschoben, und die beiden Hülsenteile werden miteinander verklebt.

Die Fig.2 und 3 zeigen eine alternative Lösung, bei welcher die rohrförmige Hülse durch mehrere, axial hintereinander angeordnete, ringförmige Teilkörper 23 ersetzt sind, wobei der gegenseitige Abstand 24 benachbarter Teilkörper 23 einen Durchmesser aufweist, der kleiner als der Durchmesser der die Leitwerksflügel 9 umgebenden Pulverkörner der Treibladung 13 gewählt ist.

Wie Fig.3 entnehmbar, weisen die ringförmigen Teilkörper 23 außenseitig sich in axialer Richtung erstreckende Schlitze 25 auf, so daß die Enden der Leitwerksflügel 9 in Umfangsrichtung abgestützt sind sowie gegen Verdrehung versteift werden.

Zwar sind die Schlitze 25 auch entbehrlich, doch vereinfachen sie die Montage und geben z.B. die Möglichkeit, die Leitwerksflügel auf einfache Weise jeweils über einer Preßpassung in Umfangsrichtung mit den Teilkörpern zu verbinden.

Außer der vorstehend erwähnten Verbindung der ringförmigen Teilkörper 23 an den Leitwerksflügeln mittels Preßpassungen können die Teilkörper 23 auch mit den freistehenden Unterkanten der Leitwerksflügel durch Kleben, Schweißen oder Löten verbunden werden.

### Bezugszeichenliste

- 1: Patrone
- 2: Hülsenboden
- 3: Treibladungshülse
- 4: Geschoß
- 5: Innere
- 6: Leitwerk
- 7: Längsachse
- 8: Treibladungsanzünder
- 9: Leitwerksflügel
- 10: Leitwerksträger
- 11: Öffnung
- 12: rohrförmige Hülse
- 13: Treibladung
- 14: Trennwand
- 15: erste Teilladung
- 16: zweite Teilladung
- 17: hintere Antriebsteil
- 18: erste Hülsenteil
- 19: Federblech
- 20: Sicherungsring
- 21: vordere Antriebsteil
- 22: zweite Hülsenteil
- 23: (ringförmige) Teilkörper
- 24: Abstand
- 25: Schlitz

- 100: Öffnung

## Patentansprüche

1. Patrone mit einer an einem Hülsenboden (2) befestigten verbrennbaren Treibladungshülse (3) und einem leitwerkstabilisierten Geschoß (4), dessen starres Leitwerk (6) in die mit einer Treibladung (13) gefüllten Treibladungshülse (3) ragt, wobei an dem Hülsenboden (2) ein zentraler, sich in Richtung der Längsachse (7) der Patrone (1) erstreckender Treibladungsanzünder (8) angeordnet ist, mit den Merkmalen:
a) die Leitwerksflügel (9) des Leitwerkes (6) sind nur in einem vorderen Teilbereich mit einem Leitwerksträger (10) verbunden;
b) der sich heckseitig an den Leitwerksträger (10) anschließende Teil der Leitwerksflügel (9) stützt sich an einer umfangsseitig mit Öffnungen (11) versehenen rohrförmigen Hülse (12) ab, in die der vordere Bereich des Treibladungsanzünders (8) ragt, und
c) die umfangsseitigen Öffnungen (11) der rohrförmigen Hülse (12) sowie die gegebenenfalls vorhandenen Öffnungen an den Stirnseiten der Hülse (12) weisen einen Durchmesser auf, der jeweils kleiner als der Durchmesser der die Leitwerksflügel (9) umgebenden Pulverkörner der Treibladung (13) ist.

2. Patrone nach Anspruch 1, **dadurch gekennzeichnet, daß** der sich an den Treibladungsanzünder (8) seitlich anschließende Bereich der rohrförmigen Hülse (12) auf ihrer dem Hülsenboden (2) zugewandten Seite durch eine Trennwand (14) verschlossen ist.

3. Patrone mit einer an einem Hülsenboden (2) befestigten verbrennbaren Treibladungshülse (3) und einem leitwerkstabilisierten Geschoß (4), dessen starres Leitwerk (6) in die mit einer Treibladung (13) gefüllten Treibladungshülse (3) ragt, wobei an dem Hülsenboden (2) ein zentraler, sich in Richtung der Längsachse (7) der Patrone (1) erstreckender Treibladungsanzünder (8) angeordnet ist, mit den Merkmalen:
a) die Leitwerksflügel (9) des Leitwerkes (6) sind nur in einem vorderen Teilbereich mit einem Leitwerksträger (10) verbunden;
b) der sich heckseitig an den Leitwerksträger (10) anschließende Teil der Leitwerksflügel (9) stützt sich an mehreren, axial hintereinander angeordneten, ringförmigen Teilkörpern (23) ab, in die der vordere Bereich des Treibladungsanzünders (8) ragt;
c) der gegenseitige Abstand (24) der ringförmigen Teilkörper (23) sowie die gegebenenfalls vorhandenen Öffnungen an den Stirnseiten der Hülse (12) sind jeweils kleiner als der Durchmesser der die Leitwerksflügel (9) umgebenden Pulverkörner der Treibladung (13).

4. Patrone nach Anspruch 3, **dadurch gekennzeichnet, daß** der sich an den Treibladungsanzünder (8) seitlich anschließende Bereich des heckseitig angeordneten ringförmigen Teilkörpers (23) auf seiner dem Hülsenboden (2) zugewandten Seite durch eine Trennwand (14) verschlossen ist.

5. Patrone nach einem der Ansprüche 1 bis 4, **dadurch gekennzeichnet, daß** die rohrförmige Hülse (12) oder die ringförmigen Teilkörper (23) aus einem verbrennbaren Material oder aus Metall bestehen.

6. Patrone nach einem der Ansprüche 1 bis 5, **dadurch gekennzeichnet, daß** die Trennwand (14) seitlich mit der verbrennbaren Treibladungshülse (3) verbunden ist, derart, daß zwischen dem Hülsenboden (2) und der Trennwand (14) eine erste Teilladung (15) angeordnet ist und sich leitwerkseitig an die erste Teilladung (15) eine zweite Teilladung (16) anschließt.

7. Patrone nach einem der Ansprüche 1 bis 6, **dadurch gekennzeichnet, daß** die rohrförmige Hülse (12) oder die ringförmigen Teilkörper (23) derart außenseitig in axialer Richtung geschlitzt ausgebildet sind, daß die Enden der Leitwerksflügel (9) in Umfangsrichtung seitlich abgestützt werden.

## Claims

1. Cartridge having a combustible propellant charge casing (3) which is attached to a casing base (2), and having a fin-stabilized projectile (4) whose rigid fins (6) project into the propellant charge casing (3), which is filled with a propellant charge (13), with a central propellant charge initiator (8), which extends in the direction of the longitudinal axis (7) of the cartridge (1), being arranged on the casing base (2), having the following features:
a) the fin vanes (9) of the fins (6) are connected to a fin mount (10) only in a front subarea;
b) that part of the fin vanes (9) which is connected to the fin mount (10) at the rear is supported on a tubular casing (12) which is provided with openings (11) on the circumference and into which the front area of the propellant charge initiator (8) projects, and
c) the circumferential openings (11) in the tubular casing (12) and the openings which may be provided on the end faces of the casing (12) have a diameter which is in each case less than the diameter of the powder grains, which surround the fin vanes (9), of the propellant charge (13).

2. Cartridge according to Claim 1, **characterized in that that** area of the tubular casing (12) which is adjacent to the propellant charge initiator (8) at the side is closed by a separating wall (14) on its side facing the casing base (2).

3. Cartridge having a combustible propellant charge casing (3) which is attached to a casing base (2), and having a fin-stabilized projectile (4) whose rigid fins (6) project into the propellant charge casing (3), which is filled with a propellant charge (13), with a central propellant charge initiator (8), which extends in the direction of the longitudinal axis (7) of the cartridge (1), being arranged on the casing base (2), having the following features:
a) the fin vanes (9) of the fins (6) are connected to a fin mount (10) only in a front subarea;
b) that part of the fin vanes (9) which is connected to the fin mount (10) at the rear is supported on a plurality of annular body elements (23), which are arranged axially one behind the other and into which the front area of the propellant charge initiator (8) projects;
c) the distance (24) between the annular body elements (23) and the openings which may be provided on the end faces of the casing (12) are each less than the diameter of the powder grains, which surround the fin vanes (9), of the propellant charge (13).

4. Cartridge according to Claim 3, **characterized in that that** area, which is adjacent to the propellant charge initiator (8) at the side, of the annular body element (23) which is arranged at the rear is closed by a separating wall (14) on its side facing the casing base (2).

5. Cartridge according to one of Claims 1 to 4, **characterized in that** the tubular casing (12) or the annular body elements (23) is/are composed of a combustible material or of metal.

6. Cartridge according to one of Claims 1 to 5, **characterized in that** the separating wall (14) is connected at the side to the combustible propellant charge casing (3) such that a first charge element (15) is arranged between the casing base (2) and the separating wall (14), and a second charge element (16) is connected to the first charge element (15) on the fin side.

7. Cartridge according to one of Claims 1 to 6, **characterized in that** the tubular casing (12) or the annular body elements (23) is/are slotted in the axial direction on the outside such that the ends of the fin vanes (9) are supported at the side in the circumferential direction.

## Revendications

1. Cartouche comprenant une douille pour charge propulsive (3) combustible fixée à un culot de douille (2), et un projectile (4) stabilisé par empennage, dont l'empennage rigide (6) pénètre dans la douille pour charge propulsive (3) remplie d'une charge propulsive (13), un allumeur de charge propulsive (8) central, s'étendant dans la direction de l'axe longitudinal (7) de la cartouche (1) étant prévu sur le culot de douille (2), comprenant les caractéristiques suivantes :
a) les ailettes d'empennage (9) de l'empennage (6) sont seulement connectées dans une région avant partielle à un support d'empennage (10) ;
b) la partie des ailettes d'empennage (9) se raccordant du côté arrière au support d'empennage (10) s'appuie sur une douille (12) de forme tubulaire pourvue d'ouvertures (11) du côté de la périphérie, dans laquelle pénètre la région avant de l'allumeur de charge propulsive (8), et
c) les ouvertures (11), du côté de la périphérie, de la douille (12) de forme tubulaire ainsi que les ouvertures éventuellement présentes au niveau des côtés frontaux de la douille (12) présentent un diamètre qui est dans chaque cas plus petit que le diamètre des grains de poudre de la charge propulsive (13) entourant les ailettes d'empennage (9).

2. Cartouche selon la revendication 1, **caractérisée en ce que** la région de la douille (12) de forme tubulaire se raccordant latéralement à l'allumeur de charge propulsive (8) est fermée par une paroi de séparation (14) sur son côté tourné vers le culot de douille (2).

3. Cartouche comprenant une douille pour charge propulsive (3) combustible fixée sur un culot de douille (2) et un projectile (4) stabilisé par empennage, dont l'empennage rigide (6) pénètre dans la douille pour charge propulsive (3) remplie d'une charge propulsive (13), un allumeur de charge propulsive (8) central, s'étendant dans la direction de l'axe longitudinal (7) de la cartouche (1) étant prévu sur le culot de douille (2), comprenant les caractéristiques suivantes :
a) les ailettes d'empennage (9) de l'empennage (6) sont seulement connectées dans une région avant partielle à un support d'empennage (10) ;
b) la partie des ailettes d'empennage (9) se raccordant du côté arrière au support d'empennage (10) s'appuie sur plusieurs corps partiels annulaires (23) disposés axialement les uns derrière les autres, dans lesquels pénètre la région avant de l'allumeur de charge propulsive (8) ;
c) l'espace mutuel (24) entre les corps partiels annulaires (23) et les ouvertures éventuellement présentes au niveau des côtés frontaux de la douille (12) est à chaque fois plus petit que le diamètre des grains de poudre de la charge propulsive (13) entourant les ailettes d'empennage (9).

4. Cartouche selon la revendication 3, **caractérisée en ce que** la région du corps partiel annulaire (23) disposée du côté arrière au niveau de la région se raccordant latéralement à l'allumeur de charge propulsive (8) est fermée par une paroi de séparation (14) sur son côté tourné vers le culot de douille (2).

5. Cartouche selon l'une quelconque des revendications 1 à 4, **caractérisée en ce que** la douille de forme tubulaire (12) ou les corps partiels annulaires (23) se composent d'un matériau combustible ou de métal.

6. Cartouche selon l'une quelconque des revendications 1 à 5, **caractérisée en ce que** la paroi de séparation (14) est connectée latéralement à la douille pour charge propulsive (3) combustible, de telle sorte qu'entre le culot de douille (2) et la paroi de séparation (14) soit disposée une première charge propulsive (15) et qu'une deuxième charge propulsive (16) se raccorde du côté de l'empennage à la première charge propulsive (15).

7. Cartouche selon l'une quelconque des revendications 1 à 6, **caractérisée en ce que** la douille de forme tubulaire (12) ou les corps partiels annulaires (23) sont réalisés sous forme fendue du côté extérieur dans la direction axiale, de telle sorte que les extrémités des ailettes d'empennage (9) soient supportées latéralement dans la direction périphérique.
